# EUROPÄISCHE PATENTSCHRIFT

(11) **EP 2 703 304 B1**
(45) Veröffentlichungstag und Bekanntmachung des Hinweises auf die Patenterteilung: **28.02.2018**
(21) Anmeldenummer: 13004066.0
(22) Anmeldetag: 16.08.2013
(51) Int. Cl.: B65B 19/22, B65B 61/20, B65B 11/00, B65B 35/30, B65B 35/54, B65B 35/56, B65D 85/10, B65B 5/06

(54) **Verfahren und Vorrichtung zum Befüllen von Packungen**
Method and device for filling packages
Procédé et dispositif destinés au remplissage d'emballages

(30) Priorität: 30.08.2012 DE 102012017133
(43) Veröffentlichungstag der Anmeldung: 05.03.2014
(73) Patentinhaber: Focke & Co. (GmbH & Co. KG), 27283 Verden (DE)
(72) Erfinder: Schlenker, Michael, 27337 Blender (DE); Ruthemeier, Sven, 27729 Hambergen (DE)
(74) Vertreter: Bolte, Erich

(56) Entgegenhaltungen:
- EP-A1- 2 447 168
- DE-A1-102004 032 832
- FR-A1- 2 754 239
- US-A- 4 258 528
- US-A- 4 673 078
- US-A1- 2003 183 481
- US-B1- 7 210 279

## Beschreibung

Die Erfindung betrifft ein Verfahren und eine Vorrichtung gemäß der Gegenstände der Ansprüche 1 und 5 zum Befüllen von Packungen.

Ein ähnliches Verfahren ist bekannt durch DE 10 2004 032 832 A1. Bei dieser bekannten Entwicklung geht es um die Herstellung von Zigarettenpackungen mit Doppelblock, also mit zwei gegeneinander abgegrenzten, hinsichtlich der Anzahl der Zigaretten aber übereinstimmenden Zigarettenblöcken. Die Zigarettengruppen für die zusammengehörenden Zigarettenblöcke werden gleichzeitig aus Taschen eines gemeinsamen Zigarettenrevolvers ausgeschoben und entlang einer Zigarettenbahn transportiert, jeweils in einen Innenzuschnitt (Stanniolzuschnitt) eingehüllt und sodann als Zigarettenblock mit einem Doppel-Kragen versehen gemeinsam in die Außenpackung eingeschoben. Die zu handhabenden Gegenstände als Packungsinhalt sind demnach übereinstimmend quaderförmig ausgebildet.
Eine Vorrichtung zum Verpacken von Speiseeisprodukten verschiedener Farbe und/oder verschiedenen Geschmacks in ausgewählte quaderförmige Packungen ist bekannt aus US 2003/0183481 A1. Gezeigt wird eine Vorrichtung, die drei unterschiedliche Ausführungen der Speiseeisprodukte verpackt, und zwar über jeweils individuelle Fördergurte für die unterschiedlichen Produkte. Diese werden einem gemeinsamen Gurtförderer übergeben und durch Querabschub in die bereitgehaltenen Packungen eingeführt. Die Bildung von Einheiten unterschiedlicher Gegenstände als Packungseinheit und deren Handhabung ist der Schrift nicht entnehmbar.

Eine Vorrichtung gemäß US 4 258 528 befasst sich mit dem Transport und der Fertigstellung von Packungen mit zwei Zigarettenblöcken, also mit zwei in Stanniol eingehüllten Zigarettengruppen. Die Zigarettengruppen werden mit einem teilweise gefalteten Zuschnitt aus Stanniol auf einer Förderplatte abgelegt und in eine Faltstellung transportiert. Während des Transports bzw. vor der Übergabe an eine Packung des Typs Klappschachtel werden die Stanniolzuschnitte fertig gefaltet. Danach werden die Zigarettenblöcke in Querrichtung zusammengeschoben und gemeinsam in die Packung eingeführt.
Für die Zusammenstellung von Gegenständen unterschiedlicher Ausführung, insbesondere von Beuteln mit Tabak, Päckchen Zigarettenpapier und/oder eine Gruppe von Filterstücken in eine gemeinsame Packung, insbesondere Klappschachtel, sind die bekannten Technologien nicht geeignet.
Die der Erfindung zugrundeliegende Aufgabe besteht demnach darin, eine Einheit aus mindestens zwei, insbesondere aus drei unterschiedlichen, eigenständigen Gegenständen oder Gegenstandsgruppen bei hoher Leistungsfähigkeit der Maschinen in eine Packung, insbesondere in eine teilweise fertiggestellte Klappschachtel einzuführen.

Zur Lösung dieser Aufgabe werden bei den erfindungsgemäßen Verfahren und Vorrichtung die Merkmale der Ansprüche 1 und 5 eingesetzt.

Vorzugsweise sind die Packungen in Taschen eines Faltrevolvers positioniert, derart, dass die Gegenstände (gleichzeitig) bei radial gerichteter Transportbahn in die an der Außenseite offenen Packungen eingeführt werden können. Die Gegenstände werden im Bereich der Transportbahn/Füllbahn im Wesentlichen entlang eigener Bahnen, vorzugsweise ohne wechselseitigen Kontakt, in dem Packungsinhalt entsprechenden Einheiten transportiert und in einer Füllstation der Packung übergeben. Die Füllbahn bildet voneinander getrennte Transportbahnen bzw. -kanäle für jeden Gegenstand, wobei jeder Transportbahn zugeordnete Mitnehmer die Gegenstände für den Transport erfassen.
Die Gegenstände werden an unterschiedlichen Positionen in die gemeinsame Füllbahn übergeben, insbesondere derart, dass zunächst - in Längsrichtung der Bahn - eine Gruppe von Filterstücken bzw. Filterstäben mit Orientierung in Längsrichtung in die Bahn eingeführt wird. Danach wird ein weiterer Gegenstand durch Querbewegung in die Füllbahn eingeführt, insbesondere ein Päckchen mit Zigarettenpapier. Schließlich wird in einer weiteren Station der dritte Gegenstand zugeführt, insbesondere ein auf die Abmessungen der Packung ausgerichteter Beutel (Pouch) mit Tabak. Der Beutel liegt vorzugsweise in einer oberen Bewegungsbahn, während die weiteren Gegenstände - Filterstäbe und Päckchen mit Zigarettenpapier - in einer gemeinsamen Ebene darunter nebeneinander liegend - jeweils mit Abstand voneinander - transportiert werden.

Eine Besonderheit ist auch die Übergabe der Gegenstände an die bereitgehaltene Packung. Im Anschluss an die Füllbahn gelangt die Gruppe der Gegenstände in einen Übergabeförderer, insbesondere eine Bühne mit Aufnahmen für jeden Gegenstand. Die Bühne bewirkt eine Überführung der Gegenstände bis unmittelbar benachbart zur Packung. Ein Ausschuborgan überträgt die Gruppe der Gegenstände gleichzeitig an die Packung, wobei im Anschluss an die entsprechend positionierte Bühne trichterförmige Organe angeordnet sind zur (abstandsfreien) Zusammenführung der Gegenstände in packungsgemäßer Relativstellung. Weitere Besonderheiten der Erfindung betreffen die Ausgestaltung der Füllbahn sowie die Organe zur Übergabe von unterschiedlichen Gegenständen an die Füllbahn.

Einzelheiten der Erfindung werden nachfolgend anhand der Zeichnungen näher erläutert. Es zeigt:
- Fig. 1: eine geöffnete Packung während der Befüllung, in perspektivischer Darstellung,
- Fig. 2: die Packung gemäß Fig. 1 nach Befüllung im Querschnitt der Ebene II-II in Fig. 1, bei vergrößertem Maßstab,
- Fig. 3: einen Teilbereich einer Füllanlage in schematischer Seitenansicht,
- Fig. 4: ein schematisches Bewegungsbild der Gegenstände bei der Zuführung zur Packung, perspektivisch,
- Fig. 5: einen Teilbereich der Maschine gemäß Fig. 3 in Draufsicht bzw. im Horizontalschnitt der Ebene V-V in Fig. 3, bei vergrößertem Maßstab,
- Fig. 6: einen Ausschnitt eines Faltrevolvers, nämlich eine Tasche mit einem teilweise gefalteten Zuschnitt nach Einführung des Packungsinhalts in Draufsicht,
- Fig. 7: einen Ausschnitt eines Übergabeförderers - Bühne - für Packungsinhalt in Draufsicht,
- Fig. 8: ein Organ zum Transport von langgestreckten Gegenständen - Filterstäben - in einem Teilausschnitt entsprechend Draufsicht VIII-VIII in Fig. 5, bei vergrößertem Maßstab,
- Fig. 9: einen Querschnitt durch eine Füllbahn gemäß Fig. 5 in der Schnittebene IX-IX bei vergrößertem Maßstab,
- Fig. 10: einen Querschnitt analog Fig. 9 durch die Füllbahn in der Schnittebene X-X der Fig. 5,
- Fig. 11: den Zwischen- bzw. Übergabeförderer - Bühne - im Querschnitt gemäß Schnittebene XI-XI in Fig. 7,
- Fig. 12: einen Ausschnitt aus der Darstellung gemäß Fig. 4, nämlich ein Zuförderaggregat für Gegenstände, in schematischer Seitenansicht, teilweise im Vertikalschnitt, bei starker Vergrößerung,
- Fig. 13: eine Queransicht bzw. ein horizontaler Querschnitt der Vorrichtung gemäß Fig. 12 in der Schnittebene XIII-XIII, bei vergrößertem Maßstab,
- Fig. 14: einen Bereich einer Packungsbahn gemäß Pfeil XIV der Fig. 4, teilweise im Vertikalschnitt,
- Fig. 15: eine Darstellung analog Fig. 14 für den Bereich gemäß Pfeil XV in Fig. 4, teilweise im Vertikalschnitt,
- Fig. 16: die Einzelheit gemäß Fig. 15 in Draufsicht bzw. im Horizontalschnitt gemäß Ebene-XVI-XVI in Fig. 15, bei vergrößertem Maßstab.

Die Ausführungsbeispiele der Zeichnungen befassen sich mit der Zuführung von mehreren unterschiedlich ausgebildeten Gegenständen und mit der Übergabe derselben an eine Packung 10. Diese besteht vorzugsweise aus dünnem Karton und ist bei dem dargestellten Ausführungsbeispiel als Klappschachtel/Hinge Lid-Packung ausgebildet, wie sie für die Aufnahme von Zigaretten bekannt ist. Die Packung 10 besteht demnach aus Schachtelteil 11, Deckel 12 und (optional) einem Kragen 13. Schachtelteil 11 und Deckel 12 sind aus einem üblichen, einstückigen Zuschnitt gebildet. Der Kragen 13 mit Kragen-Vorderwand 14 und Kragen-Seitenlappen 15 besteht aus einem gesonderten Zuschnitt und kann sich bis zu einem Boden des Schachtelteils 11 erstrecken.

Die Packung 10 dient zur Aufnahme von mindestens zwei unterschiedlich ausgebildeten Gegenständen bzw. Gruppen von Gegenständen. Vorliegend sind drei Gegenstände bzw. Gruppen in vorgegebener Relativstellung innerhalb der Packung 10 anzuordnen. Es handelt sich dabei um einen Beutel 16 aus Folie in der Ausführung eines zur Aufnahme von Tabak bestimmten Wickelbeutels mit einer Tasche 17 (für den Tabak) und einer die Tasche 17 in Schließstellung ganz oder teilweise umgebenden Wickellasche 18.

Weiterhin enthält die Packung 10 ein Päckchen 19 mit einem Vorrat an Zigarettenpapier zum Selbstfertigen von Zigaretten unter Verwendung des Tabaks aus dem Beutel 16. Der dritte Gegenstand ist eine Anzahl von (vier) Filterstäben 20 in besonderer Ausführung, nämlich mit Bruchstellen 21 zum Herstellen einer Mehrzahl von Filterstücken 22 aus jedem Filterstab 20. Die Filterstücke 22 werden bei der Eigenfertigung von Filterzigaretten eingesetzt. Die Filterstäbe 20 sind in einer Reihe nebeneinander liegend positioniert.

Gemäß vorliegendem Beispiel sind die vorgenannten Gegenstände 16, 19, 20 in besonderer Relativstellung angeordnet. Der Beutel 16 ist in aufrechter Stellung in einem frontseitigen Bereich der Packung 10 untergebracht, wobei die Wickellasche 18 innenseitig an der Kragen-Vorderwand 14 anliegt. Die (fünf) Filterstäbe 20 sind nebeneinander in Reihe an einer Rückwand 23 der Packung 10 anliegend positioniert. Daneben befindet sich das Päckchen 19, also ebenfalls im rückwärtigen Bereich unter Anlage an der Rückwand 23.

Die (drei) Gegenstände 16, 19, 20 werden gemeinsam und gleichzeitig in die offene bzw. unfertige Packung 10 im Bereich einer Füllstation 24 (Fig. 4) eingeführt. Vorliegend befindet sich die Packung 10 in einer besonderen Faltstellung in einer Tasche 25 eines Faltrevolvers 26. Die Gegenstände werden entlang einer Transportbahn - Füllbahn 27 - der Füllstation 24 zugeführt. Eine Besonderheit besteht darin, dass die Gegenstände nacheinander der Füllbahn 27 zugeführt und im Bereich derselben über- und/oder nebeneinander liegend als formierte Einheit transportiert werden.

In einer ersten Übergabestation, nämlich Filterstation 28, wird die formierte Gruppe der Filterstäbe 20 in Längsrichtung in die Füllbahn 27 eingeführt. In einer nachfolgenden Übergabestation, nämlich Päckchenstation 29 werden die Päckchen 19 zugeführt und neben den Filterstäben 20 in der Füllbahn 27 abgelegt. Schließlich werden in einer weiteren Übergabestation, nämlich der Beuteltstation 30, die Beutel 16 zugeführt und in der packungsgerechten Relativstellung im Bereich der Füllbahn 27 abgelegt.

Die Transportbahn für die Gegenstände - Füllbahn 27 - ist in besonderer Weise ausgebildet. Durch Führungsorgane und Trennwände werden für jeden der Gegenstände 16, 18, 19 voneinander abgegrenzte Transportkanäle geschaffen, nämlich Stäbchenkanal 31, Päckchenkanal 32 und Beutelkanal 33. Diese individuellen Bahnen sind neben- und übereinander angeordnet. Bei der vorliegenden Konstellation ist ein Transportkanal für die Filterstäbe 20 - Stäbchenkanal 31 - in einer unteren Ebene und daneben der Transportkanal für die Päckchen 19 - Päckchenkanal 32 - angeordnet. Der Transportkanal 31, 32 für die Beutel 16 - Beutelkanal 33 - ist in einer Ebene oberhalb der Transportkanäle gebildet. Der Transportkanal 33 ist nach unten durch eine Querwand 34 begrenzt, die zugleich als Auflage für die Beutel 16 beim Transport in Längsrichtung der Füllbahn 27 dient. Die Beutel 16 werden gleitend auf der Querwand 34 gefördert.

In entsprechender Weise ist den (unteren) Transportkanälen 31, 32 eine (horizontale) Bahnwand bzw. Bahnplatte 35 zugeordnet. Diese dient als Auflage für den (gleitenden) Transport der unteren Gegenstände - Päckchen 19, Filterstäbe 20. Innenseitig sind die Transportkanäle 31, 32 durch eine (aufrechte) Trennwand 89 voneinander abgeteilt. Die Füllbahn 27 ist darüber hinaus mit einer oberen, im Querschnitt haubenförmigen Abdeckung 36 versehen, die eine Oberwand des Transportkanals 33 sowie Seitenwände für die (drei) Transportkanäle 31, 32, 33 bildet.

Die Gegenstände 16, 19, 20 werden im Bereich der Füllbahn 27 durch einen (gemeinsamen) Endlosförderer transportiert, nämlich durch einen Ketten- bzw. Gurtförderer 37 mit einer Mehrzahl von je einer Gruppe von Gegenständen 16, 19, 20 zugeordneten Mitnehmern. Der Gurtförderer 37 besteht vorzugsweise aus zwei in größerem Abstand voneinander angeordneten (endlosen) Ketten oder (vorliegend) Zahnriemen. Diese sind durch quergerichtete Verbindungsorgane, vorliegend durch Streben 38, miteinander verbunden. Diese sind zugleich Träger der Mitnehmer für die Gegenstände. Die den Gegenständen zugeordneten, mit Abstand voneinander angebrachten Mitnehmer sind auf einem gemeinsamen Träger angeordnet, nämlich einem U-förmigen Tragprofil 39. Dieses sitzt auf der Strebe 38 und ist mit dieser verbunden.

Die zu der Einheit eines Packungsinhalts gehörenden Gegenstände 16, 19, 20 werden gemeinsam erfasst und transportiert, durch entsprechend ausgebildete und angeordnete Mitnehmer. Bei dem vorliegenden Beispiel sind an dem Tragprofil 39 aufrechte Stege 40, 41 angeordnet, die Mitnehmerköpfe 42, 43, 44 für den einen oder anderen Gegenstand 16, 19, 20 aufweisen und für die gemeinsame Transportbewegung in den Kanälen 31, 32, 33 laufen. Die Köpfe 42, 43, 44 sind als langgestreckte, quergerichtete Zungen ausgebildet, die sich annähernd über die volle Breite der Kanäle 31, 32, 33 erstrecken. An einem ersten Steg 40 sind der Mitnehmerkopf 42 für die Beutel 16 und der Mitnehmerkopf 44 für die Päckchen 19 angebracht. Am freien Ende des Stegs 41 befindet sich der Mitnehmerkopf 43 für die Filterstäbe 20. Die beiden Stege 40, 41 treten durch Längsschlitze 45, 46 der Bahnplatte 35 hindurch. Der (längere) Steg 40 tritt darüber hinaus durch einen Längsschlitz 47 der Querwand 34 hindurch.

Eine Besonderheit ist die Einführung der Gegenstände 16, 19, 20 in die Füllbahn 27. Vorliegend wird als Erstes die Gruppe der Filterstäbe 20 in den zugeordneten Transportkanal 31 eingeführt. Die Filterstäbe 20 werden analog zu der Handhabung bei Zigaretten in Gruppen aus einem Magazin 48 ausgeschoben und an einen Zwischenförderer übergeben, nämlich an einen in Querebene taktweise drehenden Filterrevolver 49. Dieser ist längs des Umfangs mit Taschen 50 für je eine Gruppe der Filterstäbe 20 versehen. Die Tasche 50 ist an einem Tragsteg 51 mit Abstand vom Umfang des Filterrevolvers 49 in Quer- bzw. Tangentialrichtung abstehend angeordnet. Die Relativstellung ist so gewählt, dass der in Axialrichtung des Filterrevolvers 49 laufende Gurtförderer 37 bzw. dessen Mitnehmerkopf 43 durch die Tasche 50 hindurchläuft und die Filterstäbe 20 aus der Tasche 50 abtransportiert bzw. an den anschließenden Transportkanal 31 übergibt. Die Tasche 50 des Filterrevolvers 49 ist an der radial außen liegenden Seite durch ein Stützblech 52 mit Schlitz für den Durchtritt des Stegs 41 versehen.

Der übrige Teil des komplexen Mitnehmers wird außerhalb von Teilen des Filterrevolvers 49-bewegt. Der Steg 40-läuft an der Tasche 50 vorbei. Der quergerichtete Mitnehmerkopf 42 wird durch eine Ausnehmung 53 hindurchgeführt, die durch den versetzt angeordneten Tragsteg 51 und die Tasche 50 gebildet ist.

Im Anschluss an die in vorstehender Weise ausgebildete Filterstation 28 folgt die Päckchenstation 29. Die Päckchen 19 werden durch einen neben der Füllbahn 27 angeordneten Päckchenförderer 54 zugeführt. Dieser ist bogenförmig ausgebildet, so dass die Päckchen 19 zunächst quer zur Füllbahn 27 und durch Umlenkung sodann in Förderrichtung der Füllbahn 27 bereitgestellt werden. Der vorzugsweise als Druckluftförderer ausgebildete Päckchenförderer 54 transportiert die Päckchen 19 bis in den einen quergerichteten Übergabekanal 55. Dieser führt in den Bereich der Füllbahn 27 und ist offen zum Transportkanal 32 durch entsprechende Ausnehmung in der Seitenwand der Abdeckung 36 (Fig. 9). Durch einen Schieber 56 wird das mit der Längserstreckung in Förderrichtung weisende Päckchen 19 in den zugeordneten Transportkanal 32 eingeschoben, und zwar in Abstimmung mit der Bewegung des Mitnehmers bzw. des Mitnehmerkopfes 44, so dass das Päckchen 19 positionsgenau mit den Filterstäben 20 weitertransportiert wird.

Im Bereich der Beutelstation 30 werden die (gefüllten) Beutel 16 in Längsrichtung zugeführt, also in einer Relativstellung mit quergerichteten Verbindungsnähten der Tasche 17. Ein Zuführaggregat - Beutelaggregat 57 - ist oberhalb der Füllbahn 27 angeordnet. Die Beutel 16 werden zunächst in Abwärtsrichtung zugeführt, vorliegend durch aufrechte Fördergurte 58, 59. An diese schließt ein Umlenkorgan 60 mit einer bogenförmigen Umlenkbahn an. Außen ist ein feststehendes Führungsstück 61 mit bogenförmiger Gleitfläche 62 angeordnet. Innenseitig sind angetriebene Endlosförderer, vorliegend in der Ausführung als Rundriemen 63, 64, die mit Abstand voneinander über Umlenkräder und Antriebsräder geführt sind. Gegenüberliegend zur Gleitfläche 62 ist innenseitig den Rundriemen 63, 64 eine Stützwandung 65 als Führung zugeordnet, so dass in diesem Bereich ein (kreis-)bogenförmiger Förderkanal 66 für die Beutel 16 geschaffen ist. Die Abmessung des Förderkanals 66 ist so gewählt, dass die Beutel 16 während des Transports nicht verformt werden. Der Vortrieb der Beutel 16 wird durch die an diesen anliegenden, aus entsprechendem Material bestehenden Rundriemen 63, 64 bewirkt.

Im Bereich der Beutelstation 30 ist die Abdeckung 36 bzw. deren Oberwandung mit einer entsprechenden Aussparung versehen, so dass die Beutel 16 nacheinander zugeführt und auf der Querwand 34 abgelegt werden können. Für den Weitertransport wird der abgelegte Beutel durch den Mitnehmerkopf 42 erfasst, so dass die Gruppe der einer Packung 10 zugeordneten Gegenstände als Einheit weitertransportiert wird.

Die Füllbahn 27 bzw. der Gurtförderer 37 endet mit Abstand von der Füllstation 24, vorliegend mit Abstand vom Faltrevolver 26. Die Gruppe der Gegenstände 16, 19, 20 wird von dem Gurtförderer 37 an einen Zwischenförder bzw. an einen Übergabeförderer übertragen, der üblicherweise als Bühne 67 bezeichnet ist. Diese ist zwischen einer Übernahmestation im Umlenkbereich des Gurtförderers 37 (Fig. 14) und einer Übergabestation benachbart zum Faltrevolver 26 (Fig. 16) hin- und herbewegbar. In der Übernahmestation schließt die Bühne 67 an die Füllbahn 27 an, und zwar an die Kanäle 31, 32, 33, so dass die Gegenstände 16, 19, 20 durch die Mitnehmer unter Fortsetzung der Bewegung in entsprechende Aufnahmen der Bühne 67 eingeschoben werden. Nach Übernahme der Gegenstände 16, 19, 20 wird die Bühne 67 (mit erhöhter Geschwindigkeit) zur Füllstation 24 bewegt, so dass die Mitnehmer des Gurtförderers 37 frei umlenkbar sind im Bereich einer Umlenkwalze der Zahnriemen (Fig. 14).

Die Bühne 67 ist analog zur Füllbahn 27 ausgebildet, nämlich mit Innenräumen bzw. Kammern 68, 69, 70 für den Beutel 16 (obere Kammer 68), für das Päckchen 19 (eine der unteren Kammern 69) und für die Filterstäbe 20 (Kammer 70 unten neben der Kammer 69). Die unteren Kammern 69, 70 sind innenseitig offen unter Bildung eines Freiraums 71 für den Durchtritt eines Ausschiebers. Eine Bodenplatte 72 ist hingegen geschlossen, da ein Ausschuborgan von oben zugeführt wird. In Fortsetzung des Freiraums 71 ist eine (horizontale) Zwischenwand 73 mit einem Schlitz 74 versehen. Eine Oberwand 75 zur Begrenzung der oberen Kammer 68 ist mit einer auf den Freiraum 71 und den Schlitz 74 ausgerichteten breiten Ausnehmung 76 versehen.

Die Kammern 68, 69. 70 der Bühne 67 sind beidseitig - in Förderrichtung weisend - offen. Um Verschiebungen, Schiefstellungen von Gegenständen und Teilen derselben zu vermeiden, werden die Gegenstände in den Kammern 68, 69, 70 fixiert.

Der Beutel 16 wird in der oberen Kammer 68 pneumatisch fixiert, und zwar durch Andrücken an die Zwischenwand 73 als Lagerfläche für den Beutel 16. Oberhalb desselben sind an schräggerichteten Flächen der Oberwand 75 pneumatische Druckorgane 77 angebracht, insbesondere in der Ausführung als Membran, die über eine Luftleitung 78 mit Druckluft beaufschlagt werden kann und sich unter Erzeugung von Druck an die Oberseite des Beutels 16 anschmiegt. Ein Druckorgan 77 ist im Bereich der Wickellasche 18 und ein anderes Druckorgan 77 im Bereich einer nach oben gerichteten Taschenwand, insbesondere außerhalb der Wickellasche 18, angeordnet.

Die weiteren Gegenstände werden durch Unterdruck (Saugluft) an die Bodenplatte 72 der Bühne 67 gedrückt. Im Bereich der Kammer 69 (für das Päckchen 19) sind zwei Reihen von Saugbohrungen 79 zum Halten des Päckchens 19 mit einer Saugleitung 80 verbunden. Im Bereich der Kammer 70 sind bodenseitig Mulden 81 für je einen Filterstab 20 gebildet. Jeder Mulde 81 ist eine Reihe von Saugbohrungen 82 zugeordnet. Die Saugbohrungen 82 sind an eine Saugleitung 83 angeschlossen zum Fixieren der Filterstäbe an der Bodenplatte 72.

Die Bühne 67 ist so ausgebildet, dass mit den Gegenständen 16, 19, 20 der Kragen 13 in die teilweise gefaltete Packung 10 in der Tasche 25 des Faltrevolvers 26 abgelegt wird (Fig. 6). Der Kragen 13 wird (ungefaltet) durch einen quergerichteten Kragenförderer 84 (Fig. 14) zugeführt, und zwar in der Ebene der Oberseite der Bühne 67. Dort wird der Kragen 13 in Querausrichtung abgelegt (Fig. 11). Bei der Förderbewegung der Bühne 67 wird der Kragen 13 mitgenommen, und zwar durch an der Oberseite der Bühne wirkende Anschläge 85 für die Rückseite des Kragens 13.

In der dem Faltrevolver 26 zugekehrten Endstellung der Bühne 67 (Fig. 15) werden die Gegenstände 16, 19, 20 durch einen weiteren Förderer erfasst, aus der Bühne 67 ausgeschoben und unter Beseitigung der wechselseitigen Abstände als Einheit in die an der Zuführungsseite offene Packung 10 eingeschoben. Der Zuschnitt für die Packung 10 ist in der Füllstation 24 winkelförmig bzw. L-förmig gefaltet, wobei in bekannter Weise die Rückwand 23 auf einem Taschenboden aufliegt, während die ungefalteten Teile des Deckels 12 im Wesentlichen außerhalb der Tasche 25 liegen. Über diese Seite werden die Gegenstände 16, 19, 20 in der sich aus Fig. 2 ergebenden Relativstellung eingeschoben. Der Kragen 13 wird dabei mitgenommen, hinsichtlich der Kragen-Seitenlappen 15 gefaltet und so in die packungsgerechte Stellung gebracht (Fig. 6), in der der im Querschnitt U-förmige Kragen 13 an dem oberen Gegenstand - Beutel 16 - anliegt. Danach wird die Packung 10 in der üblichen Weise fertiggefaltet.

Der Ausschub der Gegenstände 16, 19, 20 aus der Bühne 67 in die Packung 10 erfolgt durch einen rotierenden Einschieber 86 (EP 0 994 029 B1). Der Einschieber 86 ist mit einem besonderen Schieberkopf 87 versehen, der an die Form der Bühne 67 angepasst ist und die Gegenstände durch entsprechend ausgebildete Vorsprünge an der Rückseite erfasst. Der Schieberkopf 87 ist weiterhin so ausgebildet, dass Bereiche zwischen den Vorsprüngen durch die Ausnehmung 76, den Schlitz 74 und den Freiraum 71 hindurchtreten können. Die Vorsprünge zur Mitnahme der Gegenstände sind jeweils seitwärts gerichtet.

Im Bereich zwischen der Bühne 67 und der Tasche 25 des Faltrevolvers 26 sind bewegbare Führungsstege 88 seitlich wirksam. Diese sind bei der Drehbewegung des Faltrevolvers 49 zurück- bzw. weggeschwenkt. In der Funktionsstellung (Fig. 16) werden konvergierende Gleitflächen durch die Führungsstege 88 zu beiden Seiten der Bewegungsbahn der Gegenstände 16, 19, 20 gebildet, so dass Päckchen 19 und Filterstäbe 20 unter Überwindung der Abstände zusammengeführt werden. Zugleich dienen die Führungsstege 88 als Mundstück, um die freie Seite der Packung 10 offen zu halten.

Verfahren und Vorrichtung können in analoger Weise eingesetzt werden, wenn andere Gegenstände in Packungen (unterschiedlicher Gestaltung) einzuführen sind, zum Beispiel Feuerzeug, Streichholzpäckchen oder Beigaben einer Packung für andere Zwecke.

**Bezugszeichenliste:**

| | | | |
|---|---|---|---|
| 10 | Packung | 51 | Tragsteg |
| 11 | Schachtetteil | 52 | Stützblech |
| 12 | Deckel | 53 | Ausnehmung |
| 13 | Kragen | 54 | Päckchenförderer |
| 14 | Kragen-Vorderwand | 55 | Übergabekanal |
| 15 | Kragen-Seitenlappen | 56 | Schieber |
| 16 | Beutel | 57 | Beutelaggregat |
| 17 | Tasche | 58 | Fördergurt |
| 18 | Wickellasche | 59 | Fördergurt |
| 19 | Päckchen | 60 | Umlenkorgan |
| 20 | Filterstab | 61 | Führungsstück |
| 21 | Bruchstelle | 62 | Gleitfläche |
| 22 | Filterstück | 63 | Rundriemen |
| 23 | Rückwand | 64 | Rundriemen |
| 24 | Füllstation | 65 | Stützwandung |
| 25 | Tasche | 66 | Förderkanal |
| 26 | Faltrevolver | 67 | Bühne |
| 27 | Füllbahn | 68 | Kammer |
| 28 | Filterstation | 69 | Kammer |
| 29 | Päckchenstation | 70 | Kammer |
| 30 | Beutelstation | 71 | Freiraum |
| 31 | Stäbchenkanal | 72 | Bodenplatte |
| 32 | Päckchenkanal | 73 | Zwischenwand |
| 33 | Beutelkanal | 74 | Schlitz |
| 34 | Querwand | 75 | Oberwand |
| 35 | Bahnplatte | 76 | Ausnehmung |
| 36 | Abdeckung | 77 | Druckorgan |
| 37 | Gurtförderer | 78 | Luftleitung |
| 38 | Strebe | 79 | Saugbohrung |
| 39 | Tragprofil | 80 | Saugleitung |
| 40 | Steg | 81 | Mulde |
| 41 | Steg | 82 | Saugbohrung |
| 42 | Mitnehmerkopf | 83 | Saugleitung |
| 43 | Mitnehmerkopf | 84 | Kragenförderer |
| 44 | Mitnehmerkopf | 85 | Anschlag |
| 45 | Längsschlitz | 86 | Einschieber |
| 46 | Längsschlitz | 87 | Schieberkopf |
| 47 | Längsschlitz | 88 | Führungssteg |
| 48 | Magazin | 89 | Trennwand |
| 49 | Filterrevolver | | |
| 50 | Tasche | | |

## Patentansprüche

1. Verfahren zum Einführen von mindestens zwei Gegenständen (16, 19, 20) bzw. Gegenstandsgruppen in eine gemeinsame Packung (10), insbesondere in eine quaderförmige Packung (10) des Typs Klappschachtel/Hinge Lid, vorzugsweise zum Einführen eines Folien-Beutels (16) für Tabak, eines Päckchens (19) mit Zigarettenpapier und vorzugsweise einer Mehrzahl von Filterstücken (22) bzw. Filterstäben (20) für die Eigenfertigung von Filter-Zigaretten, wobei die den Packungsinhalt bildenden Gegenstände (16, 19, 20) entlang einer gemeinsamen Füllbahn (27), bis in die offene bzw. teilweise gefaltete Packung (10) gefördert werden, wobei das Verfahren die folgende Merkmale umfasst:
a) die Gegenstände (16, 19, 20) werden einzeln der Füllbahn (27) zugeführt und in dieser abgelegt,
b) die Gegenstände (16, 19, 20) werden in einer der Anordnung innerhalb der Packung (10) entsprechenden räumlichen Zuordnung und mit wechselseitiger Ausrichtung gemeinsam entlang der Füllbahn (27) transportiert,
c) die einer Packung (10) zugeordneten Gegenstände (16, 19, 20) werden in gesonderten, gegeneinander abgegrenzten Transportkanälen (31, 32, 33) nebeneinanderliegend mit wechselseitigem Abstand voneinander, in Querrichtung gesehen, entlang der Füllbahn (27) transportiert;
wobei das Verfahren **dadurch gekennzeichnet ist, dass** die Gegenstände (16, 19, 20) in Form und/oder Größe unterschiedlich sind, und dass die den Inhalt einer Packung (10) bildenden unterschiedlichen Gegenstände (16, 19, 20) in Förderrichtung aufeinanderfolgend der Füllbahn (27) zugeführt und in dieser abgelegt werden.

2. Verfahren nach Anspruch 1, **dadurch gekennzeichnet, dass** die einer Packung (10) zugeordneten Gegenstände (16, 19, 20) durch die Füllbahn (27) bzw. im Anschluss an diese einer gesondert bewegbaren Bühne (67) zugeführt, und durch diese bis zur Übertragung an die bzw. zum Einschub in die teilweise gefaltete Packung (10) transportiert werden.

3. Verfahren nach Anspruch 1 oder 2, **dadurch gekennzeichnet, dass** mindestens zwei Gegenstände, insbesondere eine Gruppe von Filterstäben (20) und ein Päckchen (19) mit Zigarettenpapier, in einer unteren, vorzugsweise gemeinsamen Ebene der Füllbahn (27) nebeneinander und ein dritter, größerer Gegenstand, insbesondere ein Beutel (16), in einer darüber liegenden, gesonderten Ebene transportiert werden.

4. Verfahren nach Anspruch 1 oder einem der vorherigen Ansprüche, **dadurch gekennzeichnet, dass** zuerst eine Gruppe von Filterstäben (20), vorzugsweise in Längsrichtung in die Füllbahn (27) und vorzugsweise am Anfang der Füllbahn (27), eingeführt, danach ein Päckchen (19) der Füllbahn (27) zugeführt wird, vorzugsweise durch quergerichtete, seitliche Einführung in eine Position neben den Filterstäben (20) und dass schließlich in einer weiteren, nachfolgenden Beutelstation (30) ein Beutel (16) in die Füllbahn (27) eingeführt wird, vorzugsweise durch Zuführung an der Oberseite der Füllbahn (27) unter Ablage in einer oberen Transportebene.

5. Vorrichtung zum Transport und zur Übergabe an eine gemeinsame Packung (10) von Gegenständen, nämlich eines Folien-Beutels (16) für Tabak, eines Päckchens (19) mit Zigarettenpapier und vorzugsweise einer Gruppe von Filterstücken bzw. Filterstäben (20) für die Eigenfertigung von Filter-Zigaretten, wobei die den Packungsinhalt bildenden Gegenstände (16, 19, 20) gemeinsam der offenen bzw. teilweise gefalteten Packung (10) durch Förderer und Schieber zuführbar sind, wobei:
a) eine vorzugsweise geradlinige, gemeinsame Füllbahn (27) zum Transport der einem Packungsinhalt entsprechenden Gegenstände (16, 19, 20) als Transporteinheit dient,
b) die einen Packungsinhalt bildenden Gegenstände (16, 19, 20) im Bereich der Füllbahn (27) in einer der Anordnung innerhalb der Packung (10) entsprechenden räumlichen Zuordnung mit wechselseitiger Ausrichtung angeordnet sind,
c) die Füllbahn (27) mindestens eine horizontale Querwand (34) und eine aufrechte Trennwand (89) aufweist zur Abgrenzung von Kanälen (31, 32, 33) für je einen Gegenstand (16, 19, 20),
d) jeweils einer der Gegenstände (16, 19, 20) in einem zugeordneten Transportkanal durch einen zugeordneten Mitnehmerkopf (42, 43, 44) eines gemeinsamen Förderers (37) erfassbar und entlang den Transportkanälen transportierbar ist, wobei die Vorrichtung **dadurch gekennzeichnet ist, dass** die Kanäle von unterschiedlicher Größe sind, und dass
e) zur aufeinander folgenden Übergabe der Gegenstände an die Füllbahn (27), der Füllbahn (27) in Förderrichtung aufeinanderfolgend Übergabestationen (28, 29, 30) zugeordnet sind.

6. Vorrichtung nach Anspruch 5, **gekennzeichnet durch** folgende Merkmale:
a) die Füllbahn (27) ist in vorzugsweise drei Transportkanäle (31, 32, 33) aufgeteilt,
b) ein oberer, breiterer Beutelkanal (33) bildet die untere Querwand (34) als Auflager für die Beutel (16) und zur Abgrenzung gegenüber darunter liegenden Transportkanälen, insbesondere Stäbchenkanal (31) und Päckchenkanal (32),
c) die unteren Transportkanäle, insbesondere Stäbchenkanal (31) und Päckchenkanal (32), sind durch eine aufrechte Trennwand (89) voneinander abgegrenzt und unten durch eine durchgehende Bahnplatte (35) begrenzt.

7. Vorrichtung nach Anspruch 5 oder 6, **dadurch gekennzeichnet, dass** die Transportkanäle (31, 32, 33) im Querschnitt allseits geschlossen sind, im oberen und seitlichen Bereich vorzugsweise durch eine im Querschnitt U-förmige Abdeckung (36).

8. Vorrichtung nach Anspruch 5 oder 6, **dadurch gekennzeichnet, dass** die Gegenstände (16, 19, 20) entlang der Füllbahn (27) durch einen Gurtförderer (37) transportierbar sind, der im Abstand voneinander Mitnehmer aufweist, die mit Mitnehmerköpfen (42, 43, 44) in die jeweils zugeordneten Transportkanäle (31, 32, 33) eintreten, wobei die Mitnehmerköpfe (42, 43, 44) an Stegen (40, 41) angebracht sind, die mit dem Gurtförderer (37) verbunden sind und durch Schlitze (45, 46, 47) in Wandungen der Transportkanäle (31, 32, 33) hindurchtreten.

9. Vorrichtung nach einem der Ansprüche 5 bis 8, **dadurch gekennzeichnet, dass** eine Gruppe von Filterstäben (20) in einer Lage im Bereich eines entsprechend ausgebildete Taschen (50) aufweisenden Filterrevolvers (49) formierbar und durch einen zugeordneten Mitnehmer bzw. Mitnehmerkopf (43) durch den Gurtförderer (37) aus den sich in Transportrichtung erstreckenden Taschen (50) des Filterrevolvers (49) aus- und in die Füllbahn (27) bzw. den zugeordneten Stäbchenkanal (31) einführbar ist.

10. Vorrichtung nach einem der Ansprüche 5 bis 9, **dadurch gekennzeichnet, dass** die Taschen (50) des Filterrevolvers (49) am Umfang desselben unter Bildung einer einseitig offenen Ausnehmung (53) für den Durchtritt eines Mitnehmerkopfes (42) des Gurtförderers (37) angeordnet sind.

11. Vorrichtung nach einem der Ansprüche 5 bis 10, **dadurch gekennzeichnet, dass** Gegenstände für den Packungsinhalt, insbesondere die Päckchen (19) für Zigarettenpapier, quer zur Transportrichtung der Gegenstände im Bereich der Füllbahn (27) dieser zugeführt und vorzugsweise neben den Filterstäben (20) ablegbar sind, wobei sich an die Füllbahn (27) im Bereich des Päckchenkanals (32) seitlich ein Übergabekanal (55) für die Päckchen (19) mit einer Öffnung für den Durchtritt anschließt, derart, dass die Päckchen (19) über den Übergabekanal (55) in die Füllbahn (27) einführbar sind, vorzugsweise mit Längserstreckung in Förderrichtung.

12. Vorrichtung nach Anspruch 5, **gekennzeichnet durch** folgende Merkmale:
a) der Gurtförderer (37) endet mit Abstand von einer Füllstation (28) und benachbart zu einem Faltrevolver (26),
b) ein Zwischenförderer, nämlich Bühne (67), dient zum Transport der Gegenstände (16, 19, 20) entsprechend Packungsinhalt im Anschluss an den Gurtförderer (37),
c) die Bühne (67) weist beidseitig offene, sich in Förderrichtung erstreckende Ausnehmungen bzw. Kammern (68, 69, 70) auf, die hinsichtlich Position und Abmessung auf die Transportkanäle (31, 32, 33) der Füllbahn (27) abgestimmt sind, derart, dass die Gegenstände (16, 19, 20) durch die Mitnehmer des Gurtförderers (37) im Anschluss an die Füllbahn (27) in die Kammern (68, 69, 70) der entsprechend positionierten Bühne (67) einfühbar sind.

13. Vorrichtung nach Anspruch 12, **dadurch gekennzeichnet, dass** die Gegenstände (16, 19, 20) in der Bühne (67) bzw. in den Kammern (68, 69, 70) gegen Veränderung der Stellung fixiert sind, vorzugsweise mittels Druckluft oder Saugluft, wobei vorzugsweise eine Oberwand (75) der Kammer (68) innenseitig verformbare Druckorgane (77) aufweist, die mittels Druckluft an eine Oberseite des Beutels (16) andrückbar sind und wobei weiterhin vorzugsweise eine die (unteren) Kammern (69, 70) begrenzende Bodenplatte (72) in die Kammern (69, 70) mündende Saugbohrungen (79, 82) aufweist zum Fixieren der Päckchen (19) einerseits und der Filterstäbe (20) andererseits.

14. Vorrichtung nach Anspruch 12 oder 13, **dadurch gekennzeichnet, dass** die einer Packung (10) zugeordneten Gegenstände (16, 19, 20) durch einen Einschieber (86) in einer der Packung (10) zugeordneten Übergabestellung aus den Kammern (68, 69, 70) aus- und in die teilweise offene Packung (10) einschiebbar sind, wobei während der Einschubbewegung Querabstände zwischen den Gegenständen (16, 19, 20) aufhebbar sind.

15. Vorrichtung nach Anspruch 14, **dadurch gekennzeichnet, dass** der Einschieber (86) von oben her über eine Ausnehmung (76) in der Oberwand (75) der Bühne (67) in die Kammern (68, 69, 70) einführbar ist, wobei jeder Kammer (68, 69, 70) ein Vorsprung an einem Einschieberkopf (87) zum Erfassen jeweils eines Gegenstands (16, 19, 20) zugeordnet ist.

## Claims

1. Method for introducing at least two objects (16, 19, 20) or object groups into a common packaging (10), in particular into a cuboid packaging (10) of the hinge-lid box type, preferably for introducing a foil bag (16) for tobacco, a small packaging (19) with cigarette paper and preferably a plurality of filter pieces (22) or filter rods (20) for the self-production of filter cigarettes, the objects (16, 19, 20) which form the packaging contents being conveyed along a common filling track (27) as far as into the open or partially folded packaging (10), the method comprising the following features:
a) the objects (16, 19, 20) are fed individually to the filling track (27) and are deposited in the latter,
b) the objects (16, 19, 20) are transported jointly along the filling track (27) in a spatial allocation which corresponds to the arrangement within the packaging (10) and with a mutual orientation,
c) the objects (16, 19, 20) which are assigned to one packaging (10) are transported along the filling track (27) in separate transport channels (31, 32, 33) which are delimited with respect to one another, so as to lie next to one another at a mutual spacing from one another, as viewed in the transverse direction;
the method being **characterized in that** the objects (16, 19, 20) are of different shape and/or size, and **in that** the different objects (16, 19, 20) which form the contents of one packaging (10) are fed to the filling track (27) so as to follow one another in the conveying direction, and are deposited in the said filling track (27).

2. Method according to Claim 1, **characterized in that** the objects (16, 19, 20) which are assigned to one packaging (10) are fed by way of the filling track (27) or, adjoining the latter, to a separately movable platform (67), and are transported by way of the latter as far as the transfer to or the insertion into the partially folded packaging (10).

3. Method according to Claim 1 or 2, **characterized in that** at least two objects, in particular a group of filter rods (20) and a small packaging (19) with cigarette paper, are transported in a lower, preferably common plane of the filling track (27) next to one another, and a third, larger object, in particular a bag (16), is transported in a separate plane which lies above the said common plane.

4. Method according to Claim 1 or one of the preceding claims, **characterized in that** a group of filter rods (20) is first of all introduced, preferably in the longitudinal direction, into the filling track (27) and preferably at the start of the filling track (27), afterwards a small packaging (19) is fed to the filling track (27), preferably by way of transversely directed, lateral introduction into a position next to the filter rods (20), and **in that** finally, in a further, following bag station (30), a bag (16) is introduced into the filling track (27), preferably by way of being fed on the upper side of the filling track (27) with depositing in an upper transport plane.

5. Apparatus for the transportation, and for the transfer to a common packaging (10), of objects, namely a foil bag (16) for tobacco, a small packaging (19) with cigarette paper and preferably a group of filter pieces or filter rods (20) for the self-production of filter cigarettes, it being possible for the objects (16, 19, 20) which form the packaging contents to be fed jointly to the open or partially folded packaging (10) by way of conveyors and slides:
a) a preferably rectilinear, common filling track (27) serving to transport the objects (16, 19, 20) which correspond to one packaging content as a transport unit,
b) the objects (16, 19, 20) which form one packaging content being arranged in the region of the filling track (27) in a spatial allocation which corresponds to the arrangement within the packaging (10) with mutual orientation,
c) the filling track (27) having at least one horizontal transverse wall (34) and an upright dividing wall (89) for delimiting channels (31, 32, 33) for in each case one object (16, 19, 20),
d) it being possible for in each case one of the objects (16, 19, 20) to be gripped in an associated transport channel by way of an associated driver head (42, 43, 44) of a common conveyor (37), and to be transported along the transport channels, the apparatus being **characterized in that** the channels are of different size, and **in that**,
e) in order to transfer the objects to the filling track (27) so as to follow one another, the filling track (27) is assigned transfer stations (28, 29, 30) in a manner which follows one another in the conveying direction.

6. Apparatus according to Claim 5, **characterized by** the following features:
a) the filling track (27) is divided into preferably three transport channels (31, 32, 33),
b) an upper, wider bag channel (33) forms the lower transverse wall (34) as support for the bags (16) and for delimitation with respect to transport channels which lie below it, in particular the small rod channel (31) and the small packaging channel (32),
c) the lower transport channels, in particular the small rod channel (31) and the small packaging channel (32), are delimited from one another by way of an upright dividing wall (89), and are delimited at the bottom by way of a continuous track plate (35).

7. Apparatus according to Claim 5 or 6, **characterized in that** the transport channels (31, 32, 33) are closed on all sides in cross section, preferably by way of a covering (36) of U-shaped cross section in the upper and lateral region.

8. Apparatus according to Claim 5 or 6, **characterized in that** the objects (16, 19, 20) can be transported along the filling track (27) by way of a belt conveyor (37) which has drivers at a spacing from one another, which drivers enter with driver heads (42, 43, 44) into the respectively associated transport channels (31, 32, 33), the driver heads (42, 43, 44) being attached to webs (40, 41) which are connected to the belt conveyor (37) and pass through slots (45, 46, 47) in walls of the transport channels (31, 32, 33).

9. Apparatus according to one of Claims 5 to 8, **characterized in that** a group of filter rods (20) can be formed in a layer in the region of a filter turret (49) which has correspondingly configured pockets (50), and can be guided out of the pockets (50) of the filter turret (49) which extend in the transport direction and can be introduced into the filling track (27) or the associated small rod channel (31) by the belt conveyor (37) by way of an associated driver or driver head (43).

10. Apparatus according to one of Claims 5 to 9, **characterized in that** the pockets (50) of the filter turret (49) are arranged on the circumference of the latter with the formation of a recess (53) which is open on one side for the passage of a driver head (42) of the belt conveyor (37).

11. Apparatus according to one of Claims 5 to 10, **characterized in that** objects for the packaging content, in particular the small packagings (19) for cigarette paper, are fed to the filling track (27) transversely with respect to the transport direction of the objects in the region of the said filling track (27), and can preferably be deposited next to the filter rods (20), the filling track (27) being adjoined laterally in the region of the small packaging channel (32) by a transfer channel (55) for the small packagings (19) with an opening for the passage, in such a way that the small packagings (19) can be introduced via the transfer channel (55) into the filling track (27), preferably with a longitudinal extent in the conveying direction.

12. Apparatus according to Claim 5, **characterized by** the following features:
a) the belt conveyor (37) ends at a spacing from a filling station (28) and adjacently with respect to a folding turret (26),
b) an intermediate conveyor, namely a platform (67), serves to transport the objects (16, 19, 20) in accordance with the packaging content in a manner which adjoins the belt conveyor (37),
c) the platform (67) has recesses or chambers (68, 69, 70) which are open on both sides, extend in the conveying direction, and the position and dimensions of which are adapted to the transport channels (31, 32, 33) of the filling track (27) in such a way that the objects (16, 19, 20) can be introduced into the chambers (68, 69, 70) of the correspondingly positioned platform (67) by way of the drivers of the belt conveyor (37) in a manner which adjoins the filling track (27).

13. Apparatus according to Claim 12, **characterized in that** the objects (16, 19, 20) are fixed in the platform (67) or in the chambers (68, 69, 70) against a change in their position, preferably by means of compressed air or vacuum, an upper wall (75) of the chamber (68) preferably having pressure members (77) which can be deformed on the inner side and can be pressed onto an upper side of the bag (16) by means of compressed air, and, furthermore, a bottom plate (72) which delimits the (lower) chambers (69, 70) preferably having suction bores (79, 82) which open into the chambers (69, 70) for fixing firstly the small packagings (19) and secondly the filter rods (20).

14. Apparatus according to Claim 12 or 13, **characterized in that** the objects (16, 19, 20) which are assigned to one packaging (10) can be pushed by way of a push-in means (86), in a transfer position which is assigned to the packaging (10), out of the chambers (68, 69, 70) and into the partially open packaging (10), it being possible for transverse spacings between the objects (16, 19, 20) to be eliminated during the push-in movement.

15. Apparatus according to Claim 14, **characterized in that** the push-in means (86) can be introduced into the chambers (68, 69, 70) from above via a recess (76) in the upper wall (75) of the platform (67), each chamber (68, 69, 70) being assigned a projection on a push-in head (87) for gripping in each case one object (16, 19, 20).

## Revendications

1. Procédé pour l'introduction d'au moins deux objets (16, 19, 20) ou groupes d'objets dans un emballage commun (10), en particulier dans un emballage parallélépipédique (10) du type boîte pliante/couvercle articulé, de préférence pour l'introduction d'un sachet en film (16) pour du tabac, d'un petit paquet (19) avec du papier à cigarette et de préférence d'une pluralité de filtres (22) ou de bouts-filtres (20) pour rouler soi-même des cigarettes filtres, les objets (16, 19, 20) formant le contenu de l'emballage étant transportés le long d'une bande de remplissage commune (27) jusqu'à l'emballage (10) ouvert ou partiellement plié, le procédé comprenant les caractéristiques suivantes :
a) des objets (16, 19, 20) sont acheminés individuellement à la bande de remplissage (27) et sont déposés dans celle-ci,
b) les objets (16, 19, 20) sont transportés avec une affectation spatiale correspondant à l'agencement à l'intérieur de l'emballage (10) et avec une orientation réciproque en commun le long de la bande de remplissage (27),
c) les objets (16, 19, 20) associés à un emballage (10) sont transportés les uns à côté des autres dans des canaux de transport séparés, délimités les uns par rapport aux autres (31, 32, 33), à une distance réciproque les uns des autres, vu dans la direction transversale, le long de la bande de remplissage (27) ;
le procédé étant **caractérisé en ce que** les objets (16, 19, 20) se distinguent de par leur forme et/ou leur taille et **en ce que** les objets différents (16, 19, 20) formant le contenu d'un emballage (10) sont acheminés les uns après les autres dans la direction de transport à la bande de remplissage (27) et sont déposés dans celle-ci.

2. Procédé selon la revendication 1, **caractérisé en ce que** les objets (16, 19, 20) associés à un emballage (10) sont acheminés par la bande de remplissage (27) ou à la suite de celle-ci à une plate-forme déplaçable séparément (67), et sont transportés par celle-ci jusqu'au transfert à l'emballage (10) en partie plié ou en vue de l'insertion dans l'emballage en partie plié.

3. Procédé selon la revendication 1 ou 2, **caractérisé en ce qu'**au moins deux objets, en particulier un groupe de bouts filtres (20) et un petit paquet (19) avec du papier à cigarettes, sont transportés dans un plan inférieur, de préférence commun, de la bande de remplissage (27) les uns à côté des autres et un troisième objet plus gros, en particulier un sachet (16), est transporté dans un plan séparé situé au-dessus.

4. Procédé selon la revendication 1 ou selon l'une quelconque des revendications précédentes, **caractérisé en ce que** tout d'abord un groupe de bouts-filtres (20) est introduit de préférence dans la direction longitudinale dans la bande de remplissage (27) et de préférence au début de la bande de remplissage (27), puis un petit paquet (19) est acheminé à la bande de remplissage (27), de préférence par introduction latérale orientée transversalement dans une position à côté des bouts-filtres (20) et **en ce qu'**ensuite, dans un poste de sachets ultérieur subséquent (30), un sachet (16) est introduit dans la bande de remplissage (27), de préférence par alimentation au niveau du côté supérieur de la bande de remplissage (27) en le déposant dans un plan de transport supérieur.

5. Dispositif pour le transport et le transfert à un emballage commun (10) d'objets, à savoir d'un sachet en film (16) pour du tabac, d'un petit paquet (19) avec du papier à cigarette et de préférence d'un groupe de filtres ou de bouts-filtres (20) pour rouler soi-même des cigarettes filtres, les objets (16, 19, 20) formant le contenu de l'emballage pouvant être acheminés en commun à l'emballage (10) ouvert ou partiellement plié par des dispositifs de transport et de coulissement,
a) une bande de remplissage commune, de préférence rectiligne (27), pour le transport des objets (16, 19, 20) correspondant à un contenu d'un emballage, servant d'unité de transport,
b) les objets (16, 19, 20) formant le contenu de l'emballage étant disposés dans la région de la bande de remplissage (27) dans une affectation spatiale correspondant à l'agencement à l'intérieur de l'emballage (10) avec une orientation réciproque,
c) la bande de remplissage (27) présentant au moins une paroi transversale horizontale (34) et une paroi de séparation verticale (89) pour délimiter des canaux (31, 32, 33) pour chaque objet (16, 19, 20),
d) à chaque fois l'un des objets (16, 19, 20) dans un canal de transport associé pouvant être saisi par une tête d'entraînement associée (42, 43, 44) d'un dispositif de transport commun (37) et pouvant être transporté le long des canaux de transport, le dispositif étant **caractérisé en ce que** les canaux sont de tailles différentes, et **en ce que**
e) pour le transfert successif des objets à la bande de remplissage (27), des postes de transfert (28, 29, 30) successifs dans la direction de transport sont associés à la bande de remplissages (27).

6. Dispositif selon la revendication 5, **caractérisé par** les caractéristiques suivantes :
a) la bande de remplissage (27) est divisée de préférence en trois canaux de transport (31, 32, 33),
b) un canal de sachets supérieur plus large (33) forme la paroi transversale inférieure (34) en tant que support pour les sachets (16) et pour réaliser une délimitation par rapport aux canaux de transport situés en dessous, en particulier un canal pour des bouts-filtres (31) et un canal pour des petits paquets (32),
c) les canaux de transport inférieurs, en particulier le canal pour les bouts-filtres (31) et le canal pour des petits paquets (32), sont séparés les uns des autres par une paroi de séparation verticale (89) et sont limités par le bas par une plaque de bande continue (35).

7. Dispositif selon la revendication 5 ou 6, **caractérisé en ce que** les canaux de transport (31, 32, 33) sont fermés de tous les côtés en coupe transversale, dans la région supérieure et latérale, de préférence par un recouvrement de section transversale en forme de U (36).

8. Dispositif selon la revendication 5 ou 6, **caractérisé en ce que** les objets (16, 19, 20) peuvent être transportés le long de la bande de remplissage (27) par un transporteur à courroie (37) qui présente des éléments d'entraînement espacés qui rentrent avec des têtes d'entraînement (42, 43, 44) dans les canaux de transport respectivement associés (31, 32, 33), les têtes d'entraînement (42, 43, 44) étant montées sur des nervures (40, 41) qui sont connectées au transporteur à courroie (37) et qui entrent à travers des fentes (45, 46, 47) dans des parois des canaux de transport (31, 32, 33).

9. Dispositif selon l'une quelconque des revendications 5 à 8, **caractérisé en ce qu'**un groupe de bouts-filtres (20) peut être formé dans une position dans la région d'un revolver à filtres (49) présentant des poches (50) réalisées de manière correspondante et, par un dispositif d'entraînement ou une tête d'entraînement (43) associé(e), peut être ressorti à travers le transporteur à courroie (37) hors des poches (50) du revolver à filtres (49) s'étendant dans la direction de transport et être introduit dans la bande de remplissage (27) ou dans le canal de bouts-filtres associé (31).

10. Dispositif selon l'une quelconque des revendications 5 à 9, **caractérisé en ce que** les poches (50) du revolver à filtres (49) sont disposées sur la périphérie de celui-ci en formant un évidement ouvert d'un côté (53) pour le passage d'une tête d'entraînement (42) du transporteur à courroie (37).

11. Dispositif selon l'une quelconque des revendications 5 à 10, **caractérisé en ce que** des objets pour le contenu de l'emballage, en particulier les petits paquets (19) pour le papier à cigarettes, sont acheminés, transversalement à la direction de transport des objets dans la région de la bande de remplissage (27), jusqu'à cette dernière, et de préférence peuvent être déposés à côté des bouts-filtres (20), un canal de transfert (55) pour les petits paquets (19) avec une ouverture pour le passage se raccordant latéralement à la bande de remplissage (27) dans la région du canal pour les petits paquets (32), de telle sorte que les petits paquets (19) puissent être introduits par le biais du canal de transfert (55) dans la bande de remplissage (27), de préférence avec une étendue longitudinale dans la direction de transport.

12. Dispositif selon la revendication 5, **caractérisé par** les caractéristiques suivantes :
a) le transporteur à courroie (37) se termine à distance d'un poste de remplissage (28) et à côté d'un revolver de pliage (26),
b) un transporteur intermédiaire, à savoir une plate-forme (67), sert au transport des objets (16, 19, 20) de manière correspondant au contenu de l'emballage à la suite du transporteur à courroie (37),
c) la plate-forme (67) présente des deux côtés des évidements ou des chambres (68, 69, 70) ouverts, s'étendant dans la direction de transport, qui sont adaptés à la position et aux dimensions des canaux de transport (31, 32, 33) de la bande de remplissage (27) de telle sorte que les objets (16, 19, 20) puissent être introduits à travers le dispositif d'entraînement du transporteur à courroie (37) à la suite de la bande de remplissage (27) dans les chambres (68, 69, 70) de la plate-forme (67) positionnée de manière correspondante.

13. Dispositif selon la revendication 12, **caractérisé en ce que** les objets (16 19, 20) dans la plate-forme (67) ou dans les chambres (68, 69, 70) sont fixés pour empêcher une modification de la position, de préférence au moyen d'air comprimé ou d'air aspiré, une paroi supérieure (75) de la chambre (68) présentant de préférence des organes de pression déformables du côté intérieur (77), qui peuvent être pressés avec de l'air sous pression contre un côté supérieur du sachet (16), et en outre de préférence une plaque de fond (72) limitant les chambres (inférieures) (69, 70) présentant des trous d'aspiration (79, 82) débouchant dans les chambres (69, 70), pour la fixation des petits paquets (19) d'une part et des bouts-filtres (20) d'autre part.

14. Dispositif selon la revendication 12 ou 13, **caractérisé en ce que** les objets (16, 19, 20) associés à un emballage (10) peuvent être ressortis des chambres (68, 69, 70) et enfoncés dans l'emballage partiellement ouvert (10) par le biais d'un dispositif d'insertion (86) dans une position de transfert associée à l'emballage (10), des distances transversales entre les objets (16, 19, 20) pouvant être supprimées pendant le mouvement d'insertion.

15. Dispositif selon la revendication 14, **caractérisé en ce que** le dispositif d'insertion (86) peut être introduit par le haut dans les chambres (68, 69, 70) par le biais d'un évidement (76) dans la paroi supérieure (75) de la plate-forme (67), à chaque chambre (68, 69, 70) étant associée une saillie au niveau d'une tête d'insertion (87) pour saisir à chaque fois un objet (16, 19, 20).
